# FASCICULE DE BREVET EUROPEEN

(11) **EP 0 245 127 B1**
(45) Date de publication et mention de la délivrance du brevet: **23.01.1991**
(21) Numéro de dépôt: 87400735.4
(22) Date de dépôt: 03.04.1987
(51) Int. Cl.: H01H 9/28, H01H 9/22

(54) **Dispositif cadenassable pour commander un interrupteur, et ensemble électrique ainsi équipé**
Verriegelbare Einrichtung zum Steuern eines Schalters und so ausgerüstete elektrische Einheit
Lockable operating device for a switch, and electrical assembly so equipped

(30) Priorité: 08.04.1986 FR 8604965; 31.12.1986 FR 8618411
(43) Date de publication de la demande: 11.11.1987
(73) Titulaire: TELEMECANIQUE, 92504 Rueil Malmaison Cedex (FR)
(72) Inventeur: Nourry, Daniel, F-21000 Dijon (FR)
(74) Mandataire: Bouju, André

(56) Documents cités:
- EP-A- 0 038 287
- EP-A- 0 130 727
- DE-C- 676 985
- FR-A- 2 226 911
- FR-A- 2 485 799

## Description

La présente invention concerne un dispositif cadenassable pour commander un interrupteur, ce dispositif comprenant une platine entourée par un élément de cadre, et un bouton mobile dans cette platine entre au moins deux positions et présentant un évidement traversant adapté à recevoir un arceau de cadenas de manière inamovible lorsque le cadenas est verrouillé, le dispositif comprenant en outre un élément de verrouillage articulé à l'élément de cadre entre une position de dégagement, éloignée du bouton, et une position de verrouillage dans laquelle, dans l'une des positions du bouton, l'élément de verrouillage fait obstacle à la rotation du bouton vers son autre position, l'évidement traversant étant réalisé dans le bouton de façon que l'arceau d'un cadenas engagé dans l'évidement fasse saillie dans la trajectoire de l'élément de verrouillage d'une façon empêchant le retour de ce dernier vers sa position de dégagement.

Un tel dispositif est connu d'après les figures 3 et 4 du DE-C-676 985. Selon ce document, l'organe de verrouillage est monté pivotant entre deux interrupteurs, de façon à être toujours en position de dégagement pour l'un des interrupteurs et en position de verrouillage pour l'autre. Entre ses deux positions, l'organe de verrouillage pivote de 180°.

Si un tel système était utilisé avec un interrupteur unique, de manière à permettre ou interdire l'utilisation de cet interrupteur, l'organe de verrouillage serait très gênant en position de dégagement.

De plus, le système de verrouillage connu nécessite l'introduction de pièces supplémentaires entraînant une augmentation sensible du prix de revient.

Le but de l'invention est de rendre le dispositif plus simple et plus commode.

Suivant l'invention, le dispositif est caractérisé en ce que l'élément de verrouillage est réalisé d'un seul tenant avec l'élément de cadre, l'articulation entre l'élément de verrouillage et l'élément de cadre étant définie par au moins un amincissement de la matière plastique qui les constitue, et en ce que l'élément de verrouillage en position de dégagement et l'élément de cadre se complètent pour former un cadre autour du bouton.

Ainsi, en position de dégagement, l'élément de verrouillage s'intègre dans le cadre, ce qui est une solution particulièrement heureuse, à la fois du point de vue encombrement et du point de vue esthétique. Il est possible de concevoir le dispositif de façon que son caractère verrouillable ne soit pratiquement pas apparent lorsque l'organe de verrouillage est en position de dégagement.

De plus, l'organe de verrouillage est réalisé d'une seul tenant avec le cadre. Le caractère verrouillable du dispositif n'entraîne donc pas la nécessité de pièces supplémentaires.

Suivant un autre aspect de l'invention, l'ensemble électrique comprenant un coffret dont l'intérieur, accessible par une porte, est occupé notamment par un interrupteur à commande rotative mobile entre une position de marche et une position d'arrêt, est caractérisé en ce que la porte est équipée d'un dispositif selon le premier aspect de l'invention, dont le bouton est monté de manière traversante et présente vers l'intérieur du coffret des moyens pour s'accoupler en rotation avec la commande rotative de l'interrupteur lorsque la porte est fermée, ces moyens permettant lors de l'ouverture de la porte, le désaccouplement entre le bouton du dispositif et la commande rotative de l'interrupteur au moins lorsque celle-ci est dans l'une de ses positions.

D'autres particularités et avantages de l'invention ressortiront encore de la description ci-après.

Aux dessins annexés, donnés à titre d'exemples non limitatifs:
-la figure 1 est une vue schématique en perspective de l'ensemble électrique selon l'invention,
-la figure 2 est une vue en perspective éclatée du dispositif selon l'invention et, partiellement, de l'ensemble électrique selon l'invention;
-la figure 3 est une vue du dispositif en coupe selon la ligne III-III de la figure 4, le bouton étant en position "marche";
-la figure 4 est une vue de face du dispositif selon l'invention, le bouton étant en position d'arrêt non verrouillé, la partie escamotable du volet étant en position déployée;
-la figure 5 est une vue analogue à la figure 4 mais lorsque le bouton est verrouillé en position "arrêt";
-la figure 6 est une vue du dispositif en coupe selon la ligne VI-VI de la figure 5;
-la figure 7 est une vue analogue à la figure 4, la partie escamotable du volet étant toutefois en position escamotée;
-la figure 8 est une vue partielle du dispositif en coupe selon la ligne VIII-VIII de la figure 4;
-la figure 9 est une vue partielle du dispositif en coupe selon la ligne IX-IX de la figure 7, mais lors d'une manoeuvre du volet entre les positions de verrouillage et de dégagement;
-la figure 10 est une vue en élévation latérale du bouton, à échelle agrandie;
-la figure 11 est une vue du bouton en coupe selon la ligne XI-XI de la figure 10;
-la figure 12 est une vue de face de la commande rotative de l'interrupteur; et
-la figure 13 est une vue en perspective éclatée de la platine et de la commande rotative de l'interrupteur.

Le dispositif cadenassable pour commander un interrupteur équipe un ensemble électrique (figure 1) comprenant un coffret mural 1 dont l'intérieur, accessible par une porte 2, est occupé par un appareil interrupteur de protection 3. L'appareil 3 a notamment pour fonction d'ouvrir automatiquement un circuit électrique qu'il commande, lorsqu'un incident a lieu sur ce circuit. Par ailleurs, l'appareil 3 porte sur sa face frontale une commande rotative 4 (voir aussi figure 2) qui peut être déplacée entre trois positions, à savoir une position "marche" dans laquelle une saillie radiale ou ergot 6 de la commande 4 est dirigée vers le haut face à un repère "I" porté par la paroi frontale de l'appareil, une position "arrêt" (représentée à la figure 2) dans laquelle l'ergot 6 est dirigé horizontalement vers un repère "O" de la paroi frontale, et une position de réarmement dans laquelle l'ergot 6, situé angulairement au-delà de la position "arrêt" par rapport à la position "marche", est dirigé obliquement vers un repère "A" de la paroi frontale.

Lorsque la commande 4 est en position "arrêt", des contacts de puissance (non représentés) contenus dans l'appareil 3 sont ouverts. En amenant la commande 4 en position "marche" on commande la fermeture de ces contacts. Si un incident électrique est détecté par l'appareil 3, celui-ci commande l'ouverture des contacts de puissance. La commande 4 reste en position "marche". Pour refermer les contacts, il faut faire tourner la commande 4 jusqu'à la position "réarmement", puis la ramener en position "marche".

Le paroi frontale de l'appareil 3 présente dans sa région supérieure des fenêtres transparentes 7 à travers lesquelles il est possible de voir les contacts de puissance et de reconnaître s'ils sont ouverts ou fermés. Dans le coin inférieur droit, la paroi frontale de l'appareil 3 présente un fenêtre transparente 8 à travers laquelle apparaît un témoin de défaut lorsque l'appareil 3 commande l'ouverture des contacts de puissance après avoir détecté un incident électrique.

Le dispositif cadenassable 9 selon l'invention équipe la porte 2 du coffret 1. Il comprend essentiellement une platine 11 réalisée en matière plastique transparente, sur le pourtour de laquelle est fixé un cadre 12 en matière plastique, par exemple de la couleur réglementaire jaune, qui emprisonne quatre écrous non représentés dans quatre logements hexagonaux 13 de la platine 11. Comme le montrent les figures 2 et 3 considérées ensemble, pour la fixation du cadre 12 sur la platine 11, le cadre 12 présente quatre tenons 14 engagés dans quatre orifices 16 de la platine 11 puis déformés à chaud ou par un autre moyen de façon à élargir en forme de rivet leur extrémité 17 dans le débouché évasé que présentent les orifices 16 du côté opposé au cadre 12.

Du côté opposé au cadre 12, la platine 11 présente une nervure de forme générale cylindrique 18 qui est emboîtée dans un orifice circulaire 19 que présente la porte en regard de la paroi antérieure de l'appareil 3 lorsque la porte est fermée. L'ensemble forme par la platine 11 et le cadre 12 est fixé à la porte 2 par des vis coopérant avec les écrous prisonniers dans les logements 13 ou par une soudure à ultrasons réalisée entre la nervure 18 et le bord définissant l'orifice 19. Dans ce dernier cas, il n'est même pas nécessaire de prévoir des écrous dans les logements 13 avant de fixer le cadre 12 à la platine 11.

La platine 11 présente encore un trou central circulaire 21 dans lequel est engagée avec un certain jeu radial une douille d'accouplement 22, de forme générale cylindrique faisant partie d'un bouton rotatif 23.

Le bouton 23 comporte une embase cylindrique 24, de diamètre supérieur au diamètre extérieur de la douille 22 et raccordée à celle-ci par un épaulement 26 s'appuyant contre le côté extérieur de la platine 11 autour de l'orifice 21. Un appendice de préhension 27 est raccordé à l'embase 24 du côté opposé à la douille 22. L'appendice 27, de forme générale aplatie s'étend selon un plan axial du bouton 23. un jonc d'arrêt 28 (figure 3) conçu pour s'arcbouter par adhérence sur la surface extérieure de la douille 22, retient celle-ci dans le trou 21 de la platine 11 en prenant appui sur le côte intérieur de celle-ci. Ce montage traversant du bouton 23 dans la platine 11 laisse à ce dernier un certain jeu radial dans le trou 21.

La douille 22 présente un évidement 29 (figures 10 et 11) qui s'ouvre vers l'intérieur du coffret 1 et dont la forme intérieure aplatie est complémentaire, aux jeux d'emboîtement près, à celle d'une saillie d'accouplement 31 (figures 2 et 12) portée par la commande rotative 4 de l'appareil 3 en direction de l'extérieur du coffret 1. Ainsi, lorsque la porte 2 du coffret 1 est amenée en position de fermeture, l'évidement 29 de la douille 22 s'emboîte sur la saillie 31 de la commande 4, ce qui réalise un accouplement en rotation entre le bouton 23 et la commande 4. Les inévitables tolérances sont rattrapées par des biseaux à l'extrémité de la saillie 31 et à l'entrée de l'évidement 29, ces bixeaux obligeant le bouton 23 à se déplacer comme le lui permet son jeu radial pour qu'un emboîtement assez précis soit réalisé lorsque la porte est fermée. La saillie 31 et l'évidement 29 sont asymétriques par rapport à l'axe de la commande 4 et du bouton 23 respectivement, de sorte que l'emboîtement précité n'est possible que dans une position angulaire relative bien déterminée de ces deux éléments. Ainsi, lorsque la porte 2 est fermée, il est possible de commander l'interrupteur 3 au moyen de bouton 23, et la position angulaire du bouton 23 indique celle de la commande rotative 4.

Le dispositif 9 comprend des moyens permettant de verrouiller par cadenas le bouton 23 dans sa position "arret" dans laquelle la commande 4 est également dans sa position "arrêt" lorsque la porte 2 est fermée.

Ces moyens comprennent un volet de verrouillage 32 (figure 2) réalisé d'un seul tenant avec le cadre 12 et articulé à celui-ci selon un axe géométrique 33 passant sensiblement par le bord supérieur horizontal de l'ouverture sensiblement carrée du cadre 12. Cet axe de pivotement 33 est matérialisé par deux amincissements 34 du cadre 12, s'étendant chacun depuis le bord du cadre 12 jusqu'à la moitié environ de sa largeur. Au-dessus de l'axe 33, le cadre 12 a une largeur réduite de moitié environ par rapport à celle qu'il a en dessous de l'axe 33. Le volet 32, qui a sensiblement une forme générale de U articulé par ses deux extrémités au cadre 12 peut prendre une position de dégagement (figures 2 à 4 et 7) dans laquelle il est éloigné du bouton 23. Il s'étend alors extérieurement au cadre 12 et le complète de façon que l'ensemble cadre 12-volet 32 ait une largeur sensiblement régulière tout autour du bouton 23.

Le volet 32 présente à l'opposé de l'axe 33, deux bossages 36 qui, en position de dégagement, font saillie vers le haut et vers la paroi de la porte 2, au voisinage de laquelle ils présentent un bec 37 encliqueté derrière un rebord 38 de la platine 11. Dans cette position du volet 32, dite de dégagement, le bouton 23 peut être manoeuvré sans entrave entre les positions "marche" et "arrêt".

Comme représenté en particulier sur les figures 2 et 3, le volet de verrouillage 32 présente, du côté opposé à l'axe 33, et entre les deux bossages 36, une partie 59 faisant saillie en direction opposée à l'axe 33, réalisée d'un seul tenant avec le reste - ou partie porteuse 80 -, du volet 32 et le cadre 12. Cette partie en saillie 59, sensiblement en forme générale de U, comporte un pont 60 sensiblement parallèle à l'axe 33, et deux branches 61 et 62 reliant le pont 60 à la partie porteuse 80. La partie en saillie 59 en forme générale de U définit ainsi entre elle et la partie porteuse 80, une ouverture 63 allongée sensiblement selon la direction de l'axe 33.

Comme permettent de l'apprécier les figures 4 et 5, lorsque le bouton 23 est en position "arrêt", le volet 32 est déplaçable par rotation de sensiblement 180° autour de son axe 33 depuis la position de dégagement précitée jusqu'à une position de blocage. Pour opérer ce mouvement, l'utilisateur peut, avec deux doigts, prendre appui derrière chacun des deux bossages 36 pour tirer sur le volet 32 et dégager ainsi les becs 37 du rebord 38 de la platine.

Dans la position de blocage, dans laquelle le volet est rabattu sensiblement contre le cadre 12, un bord 41 du volet de la partie porteuse 80, opposée à l'axe 33, vient sensiblement se juxtaposer à une face latérale 42 du bouton 23, qui est alors dirigée vers l'axe 33. Dans l'exemple, la face 42, genéralement plane, est parallèle au bord 41 et à l'axe 33. La juxtaposition ainsi réalisée entre le bord 41 et la face 42, empêche la rotation du bouton vers sa position "marche".

L'ouverture 63 est suffisamment haute et large pour pouvoir, lorsque l'on fait pivoter le volet 32 de sa position de dégagement à la position de verrouillage, venir coiffer l'appendice 27 du bouton 23 de manière que le bord 41 vienne sensiblement se juxtaposer à la face latérale 42 du bouton 23 comme il vient d'être dit, tandis que l'autre bord long 64 de l'ouverture 63 vient sensiblement se juxtaposer à la face latérale opposée 44 du bouton 23. Dans l'exemple, les faces latérales 42 et 44, de forme générale plane, sont parallèles entre elles, de même que les bords 41 et 64.

Comme le montrent les figures 2 et 6, l'appendice 27 du bouton 23 présente un évidement traversant 43 débouchant dans les faces 42 et 44. L'évidement 43 est allongé dans la direction qui est parallèle au bord 41 de la partie porteuse 80 lorsque le bouton est en position "arrêt". De plus, l'évidement 43 est profilé de façon à définir trois alvéoles alignées selon la direction d'allongement de l'évidement 43 et communiquant latéralement les unes avec les autres. Comme permet de le comprendre la figure 5, chacune de ces alvéoles est adaptée à recevoir l'arceau 46 d'un cadenas 47 respectif.

Les cadenas 47 verrouillés à travers l'évidement 43 du bouton 23 font saillie de part et d'autre de l'évidement 43 dans les trajectoires respectives suivies par le bord 41 et le bord 64 de l'ouverture 63 lors du retour du volet 32 vers sa position de dégagement; ces trajectoires sont visualisées respectivement par des traits mixtes 48 et 65 sur la figure 6. Chaque cadenas exerce donc une double action de verrouillage de part et d'autre de l'appendice 27 du bouton 23 vis à vis respectivement des bords 41 et 64 de l'ouverture 63 du volet 32 pour empêcher un retour du volet 32 vers sa position de dégagement. La trajectoire 65 du bord 64 de l'ouverture 63 vient sensiblement tangenter le bord extérieur de la face 44 du bouton 23 opposée à la platine 11. Ainsi chacun des arceaux 46 s'oppose avec une égale efficacité au retour du volet 32 vers sa position de dégagement.

Du côté adjacent à la face 43 du bouton 23 (fig. 2 et 6), l'évidement 43 peut présenter un élargissement 49 en direction de la platine 11. Dans ce cas, le bord 41 de l'ouverture 63 présente un bossage central 51 qui s'engage dans l'élargissement 49 de l'évidement 43 lorsque le volet 32 est en position de blocage. Sur sa face 52 qui est alors tournée vers l'intérieur de l'évidement 43, le bossage 51 est ondulé selon un profil prolongeant le profil alvéolé que présente l'évidement 43 en dehors de son élargissement 49. Comme le montre la figure 6, la saillie que forme le bossage central 51 relativement au reste du bord 41 est calculée pour que la trajectoire 48 de l'extrémité du bossage 51 tangente sensiblement le bord formé par l'évidement 43 dans la face 42 à l'opposé de la platine 11. Grâce à cette disposition, le volet 32 est plus efficacement retenu en position de verrouillage par l'arceau 46 malgré le jeu que celui-ci a nécessairement dans l'évidement 43.

Si l'on essayait de fléchir la partie porteuse 80 de façon à rapprocher le bord 41 de l'axe 33, on ne pourrait certainement pas parvenir à dégager le volet 32 des cadenas car le pont 60 de la partie en saillie 59, resterait prisonnier derrière les cadenas, et même remonterait derrière ceux-ci vers la paroi 44 du bouton. Ainsi, le pont 60 contribue à la retenue du volet 32 par les cadenas, limite la possibilité de dégagement du bord 41, et, en limite de remontée, remplace le bord 41 dans son rôle de blocage de la rotation du bouton 23.

Comme le montrent les figures 3 et 4, le cadre opaque 12 entoure complètement le bouton 23 en laissant visible autour de celui-ci une région de la platine transparente 11 à travers laquelle les fenêtres 7 et 8 de l'appareil 3 sont visibles. Grâce à la forme en U de la partie porteuse 80, et à la position de son axe d'articulation 33, la région centrale du U, contiguë au bouton 23 lorsque le volet 32 est en position de blocage (figure 5), laisse découverte la région de platine 11 à travers laquelle sont visibles les fenêtres 7. La visibilité de la fenêtre 8 n'est affectée ni par la présence du volet 32 ni par celle des cadenas 47.

La partie en saillie 59 est de préférence articulée à la partie porteuse 80 selon un axe géométrique de pivotement 67 passante sensiblement par le bord supérieur horizontal des bossages 36. Cet axe de pivotement 67 est matérialisé sur les branches 61 et 62 de la partie en saillie 59 du volet 32 par des amincissements 68 de la matière du volet 32; ces amincissements 68 s'étendent sur toute la largeur des branches 61 et 62 du côté du volet 32 qui est opposé à la platine 11 en position de dégagement, comme représenté en particulier sur les figures 2, 8 et 9.

Du fait de ces amincissements 68, la partie saillante peut être déplacée par pivotement d'environ 180° autour de l'axe de pivotement 67, comme représenté par la flèche 69 sur la figure 2, depuis une position déployée en prolongement de la partie porteuse 80, représentée sur les figures 2 et 4, dans lesquelles le volet 32 est en position de dégagement, et sur les figures 5 et 6 dans lesquelles le volet 32 est en position de verrouillage, jusqu'à une position repliée contre la partie porteuse 80, du côté de la platine 11 lorsque le volet 32 est en position de dégagement, comme représenté aux figures 7 et 8. Ainsi, en service, on place la partie 59 en position déployée lorsque le volet 32 est en position de verrouillage (figures 5 et 6), et on la place en position repliée lorsque le volet 32 est en position de dégagement (Figures 3, 7, 8). La position représentée aux figures 2 et 4 (volet en position de dégagement, partie 59 déployée) est montrée car elle visualise bien les différents constituants du dispositif, mais elle n'a pas d'utilité particulière. Le repliage de la partie 59 lorsque le volet 32 est en position de dégagement diminue l'encombrement, améliore l'esthétique, et protège la partie escamotable 59 lorsque le volet 32 est en position de dégagement.

Comme représenté en particulier sur la figure 2, lorsque le volet 32 est en position de dégagement, la partie 59 repliée occupe un logement défini par deux évidements en regard 70 et 71 présentés l'un par la région supérieure de la platine 11 et l'autre par la partie porteuse 80. Pour renforcer la partie porteuse 80, notamment au droit de l'évidement 70, celle-ci est surépaisseie à partir d'épaulements 74 (figure 4) adjacents chacun à l'une des articulations 34, du côté qui, en position de dégagement est opposé à la platine 11.

On va maintenant décrire certaines particularités de la coopération entre le dispositif cadenassable de commande 9 et la commande rotative 4 de l'interrupteur 3.

Comme le montrent les figures 3, 6 et 13, la platine 11 présente sur sa face tournée vers l'intérieur du coffret, juste en dessous de l'ergot 6 lorsque la commande 4 est en position "arrêt", un doigt de butée 53 qui pointe vers l'intérieur du coffret lorsque la porte 2 est fermée.

Ainsi, lorsque l'utilisateur tente de faire tourner le bouton 23 de façon à entraîner la commande rotative 4 vers la position de réarmement, l'ergot 6 jouant un rôle de butée contre le doigt de butée 53, empêche la manoeuvre. Cette disposition a pour but d'obliger à ouvrir le coffret pour réarmer, et ainsi inviter un technicien qualifié à rechercher la cause de l'incident.

Selon une autre particularité, la platine 11 présente du côte tourné vers l'intérieur du coffret, sur un secteur circulaire autour du trou 22, une nervure 54 formant un rebord 56 en direction de l'axe du trou 22. Cette nervure 54 et son rebord 56 s'étendent depuis une position angulaire située juste au-dessus de l'ergot 6 lorsque la commande 4 est en position "arrêt", en direction opposée au doigt de butée 53 et jusqu'à la position occupée par l'ergot 6 lorsque la commande 4 est en position "marche".

Lorsque la commande 4 est en position "arrêt", il est possible de fermer la porte 2, l'ergot 6 s'engageant entre le doigt 53 et le rebord 56, à la condition déjà énoncée que le bouton 23 ait été mis lui-même dans sa position "arrêt". Ensuite, il est possible de tourner le bouton 23 jusqu'à la position "marche" tandis que l'ergot 6 convenablement écarté de la paroi frontale de l'interrupteur 3, s'engage derrière le rebord 56 (figure 3). Dans cette position, il n'est pas possible d'ouvrir la porte 2 car le rebord 56 retient l'ergot 6. En effet, pour des raisons de sécurité, il n'est pas souhaitable que l'appareil 3 soit en position "marche" alors que la porte 2 est ouverte.

Pour ouvrir la porte 2, il faut donc ramener le bouton 23 en position "arrêt". L'ouverture de la porte désaccouple le bouton 23 et la commande rotative 4.

Pour éviter qu'un opérateur ne soit tente de mettre l'appareil 3 en position "marche" alors que la porte 2 est ouverte, la commande rotative 4 présente en direction circonférentielle appropriée, deux saillies agressives 57 (voir figures 2, 12 et 13) qui, compte tenu de la résistance à la rotation du bouton 4, rendent douloureuse l'action directe des doigts d'un utilisateur sur la commande 4 dans le sens allant de la position "arrêt" vers la position "marche". Au contraire, la commande 4 présente des surfaces 58 permettant une préhension directe confortable pour la manoeuvrer dans le sens "arrêt" vers "réarmement". Ceci permet à l'utilisateur d'effectuer confortablement la manoeuvre vers la position de réarmement, le retour à partir de celle-ci jusqu'à la position "arrêt" étant automatique.

Le dispositif qui vient d'être décrit présente de nombreux avantages:

Lorsque le volet 32 est en position de dégagement, la présence des moyens de cadenassage est quasiment invisible si l'on n'a pas laissé les cadenas verrouillés à travers l'évidement 43 du bouton 23.

Le dispositif exploite astucieusement la nécessité, imposée par les normes, de prévoir un cadre jaune pour réaliser ce cadre sous forme d'une pièce séparée de la platine et dans laquelle est en même temps réalisé le volet de verrouillage. Il a été fait en sorte que le cadre jaune reste complet, même en position de verrouillage. Le cadre cache les moyens de fixation 13, même lorsque le volet 32 est en position de verrouillage.

Bien entendu, l'invention n'est pas limitée à l'exemple décrit et représenté, et de nombreux aménagements peuvent être apportés à cet exemple, sans sortir du cadre de l'invention.

C'est ainsi que l'élément de verrouillage tel que 32 pourrait être formé en un seul bloc avec la platine et articulé à celle-ci par exemple au moyen d'amincissements de la matière plastique, le cadre jaune, s'il est nécessaire, étant réalisé par tout moyen tel que coloration locale de la matière plastique de la platine.

Le dispositif cadenassable pourrait être prévu directement sur la paroi frontale d'un appareil tel que 3 au lieu d'être monté dans une porte comme cela a été décrit.

Le volet 32 n'est pas nécessairement réalisé en deux parties articulées. Dans ce cas, une première possibilité est que la partie telle que 59 occupe la position saillante représentée aux figures 2 et 4, lorsque le volet tel que 32 est en position de dégagement. Seconde possibilité, la partie 59 est purement et simplement supprimée. En effet, comme le montre le trait mixte 48 à la figure 6, un verrouillage efficace est déjà assuré par la partie porteuse 80 qui, en position de verrouillage, empêche la rotation du bouton 23 est est empêchée par le ou les cadenas 46, 47 de revenir en position de dégagement.

## Revendications

1. Dispositif cadenassable pour commander un interrupteur, ce dispositif comprenant une platine (11) entourée par un élément de cadre (12), et un bouton (23) mobile dans cette platine (11) entre au moins deux positions et présentant un évidement traversant (43) adapté à recevoir un arceau (46) de cadenas (47) de manière inamovible lorsque le cadenas (47) est verrouillé, le dispositif comprenant en outre un élément de verrouillage (32) articulé à l'élément de cadre (12) entre une position de dégagement, éloignée du bouton, et une position de verrouillage dans laquelle, dans l'une des positions du bouton (23), l'élément de verrouillage fait obstacle à la rotation du bouton (23) vers son autre position, l'évidement traversant (43) étant réalisé dans le bouton (23) de façon que l'arceau (46) d'un cadenas engagé dans l'évidement (43) fasse saillie dans la trajectoire (48) de l'élément de verrouillage (32) d'une façon empêchant le retour de ce dernier vers sa position de dégagement, caractérisé en ce que l'élément de verrouillage (32) est réalisé d'un seul tenant avec l'élément de cadre (12), l'articulation entre l'élément de verrouillage (32) et l'élément de cadre (12) étant définie par au moins un amincissement (34) de la matière plastique qui les constitue, et en ce que l'élément de verrouillage (32) en position de dégagement et l'élément de cadre (12) de complètent pour former un cadre autour du bouton (23).

2. Dispositif selon la revendication 1, caractérisé par des moyens d'encliquetage (37, 38) agissant entre l'élément de verrouillage (32) et la platine (11) pour retenir amoviblement l'élément de verrouillage (32) en position de dégagement.

3. Dispositif selon l'une des revendications 1 ou 2, caractérisé en ce que l'élément de cadre (12) s'étend tout autour du bouton (23), et cache des moyens (13) de fixation de la platine (11), et en ce qu'en position de dégagement, l'élément de verrouillage (32) est contigu à une région rétrécie de l'élément de cadre (12).

4. Dispositif selon la revendication 3, caractérisé en ce que, en position de dégagement, l'élément de verrouillage (32) est disposé extérieurement à l'élément de cadre (12) et se trouve encliqueté amoviblement sur un bord (38) de la platine (11).

5. Dispositif selon l'une des revendications 1 à 4, caractérisé en ce que la platine présente au voisinage du bouton, une région transparente, et en ce que l'élément de verrouillage (32) a la forme générale d'un U articulé par ses deux extrémités (34) relativement à la platine (11) de façon que, dans sa position de verrouillage, la région centrale du U, contigué au bouton (23), laisse découverte une partie au moins de la région transparente, embrassée par le U.

6. Dispositif selon l'une des revendications 1 à 5, caractérisé en ce que l'élément de verrouillage présente un bossage (51) qui, lors du mouvement pivotant de l'élément de verrouillage (32) vers sa position de verouillage, s'engage dans l'évidement (43) du bouton (23).

7. Dispositif selon la revendication 6, caractérisé en ce que, d'un côté destiné à être contigu à l'élément de verrouillage (32), l'évidement (43) de bouton (23) présente un élargissement (49) en direction de la platine (11) pour loger le bossage (51) de l'élément de verrouillage (32).

8. Dispositif selon la revendication 7, caractérisé en ce que le bossage (51) présente sur sa face (52) qui est tournée ver l'intérieur de l'évidement (43) lorsque l'élément de verrouillage (32) est en position de verrouillage, une conformation dont le profil prolonge le profil que présente l'évidement (43) en-dehors de son élargissement (49).

9. Dispositif selon l'une des revendications 1 à 8, caractérisé en ce que l'élément de verrouillage (32) présente une ouverture (63) qui, en position de verrouillage, est occupée par le bouton (23) de manière que l'évidement traversant (43) du bouton dépasse au moins partiellement du côté opposé à la platine (11), le contour de l'ouverture et le contour adjacent du bouton étant au moins partiellement concordants de manière que, en position de verrouillage, l'élément de verrouillage empêche la rotation du bouton, l'agencement étant tel qu'un cadenas (47) engagé dans l'évidement (43) fasse saillie de part et d'autre de l'évidement (43) dans la trajectoire de l'élément de verrouillage (32).

10. Dispositif selon l'une quelconque des revendications 1 à 8, dans lequel l'élément de verrouillage (32) présente une ouverture (63) qui est occupée par un appendice (27) du bouton (23) lorsque l'élément (32) est dans sa position de verrouillage, caractérisé en ce que l'élément de verrouillage (32) comprend une partie porteuse (80) et, à distance de l'axe d'articulation (33), une partie escamotable (59) qui définit au moins en partie l'ouverture (63) et qui est susceptible de pivoter d'environ 180° par rapport à la partie porteuse (80) selon un axe (67) sensiblement parallèle à l'axe (33) d'articulation de l'élément de verrouillage (32), entre une position déployée en prolongement de la partie porteuse (80) et une position repliée contre la partie porteuse (80) du côté de la platine (11) lorsque l'élément (32) est dans sa position de dégagement.

11. Dispositif selon la revendication 10, caractérisé en ce que la platine (11) présente sur sa face externe un évidement (70) adapté à recevoir la partie escamotable (59) dans sa position repliée lorsque l'élément de verrouillage (32) est dans sa position de dégagement.

12. Dispositif selon l'une des revendications 10 ou 11, caractérisé en ce que la partie porteuse (80) présente un évidement (71) adapté à recevoir au moins partiellement la partie escamotable (59) en position repliée.

13. Dispositif selon l'une des revendications 10 à 12, caractérisé en ce que le bord périphérique de l'ouverture (63) est porté en partie par la partie porteuse (80) et en partie par la partie escamotable (59).

14. Dispositif selon l'une des revendications 10 à 13, caractérisé en ce que, le long de son bord opposé à son axe d'articulation (33), l'élément de verrouillage (32) présente, de part et d'autre de sa partie escamotable (59), des moyens (36, 37) pour encliqueter au bord de la platine (11) l'élément de verrouillage (32) en position de dégagement.

15. Ensemble électrique comprenant un coffret (1) dont l'intérieur, accessible par une porte (2) est occupé notamment par un interrupteur (3) à commande rotative (4) mobile entre une position de marche et un position d'arrêt, et la porte (2) est équipée d'un dispositif selon l'une des revendications 1 à 14, dont le bouton (23) est monté de manière traversante et présente vers l'intérieur du coffret (1) des moyens (22) pour s'accoupler en rotation avec la commande rotative (4) de l'interrupteur (3) lorsque la porte (2) est fermée, ces moyens permettant, lors de l'ouverture de la porte, le désaccouplement entre le bouton (23) du dispositif et la commande rotative (4) de l'interrupteur (3) au moins lorsque celle-ci est dans l'une de ses positions.

16. Ensemble électrique conforme à la revendication 15, caractérisé en ce que l'interrupteur (3) est d'un type nécessitant d'amener la commande rotative (4) en une troisième position, dite de réarmement, pour permettre la refermeture de contacts de puissance contenus dans l'interrupteur (3) après que lesdits contacts se sont ouverts consécutivement à un incident électrique, caractérisé en ce qu'il comprend des moyens (6, 53) qui s'opposent à l'entraînement de la commande rotative (4) vers la position de réarmement par le bouton (23) du dispositif cadenassable (9).

17. Ensemble selon la revendication 16, caractérisé en ce que, au titre des moyens s'opposant à l'entraînement de la commande rotative (4), la platine (11) du dispositif cadenassable (9) porte une butée (53) qui coopère avec une butée correspondante (6) de la commande rotative (4) de l'interrupteur (3).

18. Ensemble selon la revendication 17, caractérisé en ce que la butée correspondante de la commande rotative est constituée par un ergot (6) saillant radialement vers l'extérieur et qui, en position marche et lorsque la porte (2) est fermée, est engagé derrière un rebord (56) de la platine (11) de façon à empêcher l'ouverture de la porte (2).

19. Ensemble selon l'une des revendications 15 à 18, caractérisé en ce que la commande rotative (4) présente une conformation (57) rendant difficile l'action manuelle directe sur cette commande (4) pour l'amener de la position "arrêt" à la position "marche".

20. Ensemble selon l'une des revendications 15 à 19, caractérisé en ce que les moyens d'accouplement en rotation entre bouton (23) et commande rotative (4) ne permettent l'accouplement que dans une seule position angulaire relative du bouton (23) et de la commande rotative (4).

## Patentansprüche

1. Absperrbare Vorrichtung zum Steuern eines Schalters, mit einer von einem Rahmenelement (12) umgegebenen Grundplatte (11) und einem Knopf (23), der in dieser Grundplatte (11) zwischen wenigstens zweit Positionen beweglich ist und eine ihn durchsetztend Aussparung (43) aufweist, die so ausgebildet ist, daß sie einen Bügel (46) eines Bügelschlosses (47) so aufnehmen kann, daß dieser umbeweglich ist, wenn das Bügelschloß (47) verriegelt ist, wobei die Vorrichtung außerdem ein Verriegelungselement (32) umfaßt, das gegen das Rahmenelement (12) zwischen einer vom Knofp entfernten freien Position und einer Verriegelungsposition schwenkbar ist, in der in einer der Positionen der Knopfes (23) das Verriegelungselement die Drehung des Knopfes (23) in seine andere Position verhindert, wobei die durchsetzende Aussparung (43) im Knopf (23) soverwirklicht ist, daß der mit der Aussparung (43) in Eingriff befindliche Bügel (46) eines Schlosses in die Bahn (48) des Verriegelungselementes (32) derart vorspringt, daß er die Rückkehr des letzteren in seine freie Position verhindert, dadurch gekennzeichnet, daß das Verriegelungselement (32) einstückig mit dem Rahmenelement (12) verwirklicht ist, wobei die Schwenkstelle zwischen dem Verriegelungselement (32) und dem Rahmenelement (12) durch wenigstens eine Verjüngung (34) des Plastikmaterials, aus dem sie bestehen, definiert ist, und daß das Verriegelungselement (32) in seiner frei en position und das Rahmenelement (12) sich zur Bildung eines Rahmens um den Knopf (23) ergänzen.

2. Vorrichtung gemäß Anspruch 1, gekennzeichnet durch Ein rastmittel (37,38), die zwischen dem Verriegelungselement (32) und der Grundplatte (11) wirken, um das Verriegelungselement (32) in der freien Position unbeweglich zu halten.

3. Vorrichtung gemäß einem der Ansprüche 1 oder 2, dadurch gekennzeichnet, daß das Rahmenelement (12) den Knopf (23) vollständig umgibt und Mittel (13) zur Befestigung der Grundplatte (11) verdeckt und daß das Verriegelungselement (32) in seiner freien Position an einem verjüngten Bereich des Rahmenelementes (12) angrenzt.

4. Vorrichtung gemäß Anspruch 3, dadurch gekennzeichnet, daß das Verriegelungselement (32) in seiner freien Position außerhalb des Rahmenelementes (12) angeordnet ist und an einer Kante (38) der Grundplatte (11) unbeweglich eingerastet ist.

5. Vorrichtung gemäß einem der Ansprüche 1 bis 4, dadurch gekennzeichnet, daß die Grundplatte in der Nähe des Knopfes einen durchsichtigen Bereich aufweist und daß das Verriegelungselement (32) die allgemeine Form eines U besitzt, das mit seinen beiden Enden (34) gegen die Grundplatte (11) schwenkbar ist, derart in seiner Verriegelungsposition die U-Form mit ihrem an den Knopf (23) angrenzenden Mittelbereich wenigstens einen Teil des von der U-Form umgebenen durchsichtigen Bereichs unbedeckt lässt.

6. Vorrichtung gemäß der Ansprüche 1 bis 5, dadurch gekennzeichnet, daß das Verriegelungselement einen Vorsprung (51) aufweist, der bei der Schwenkbewegung des Verriegelungselementes (32) in seine Verriegelungsposition in die Aussparung (43 des Knopfes (23) eingreift.

7. Vorrichtung gemäß Anspruch 6, dadurch gekennzeichnet, daß die Aussparung (43) des Knopfes (23) auf einer Seite, die dazu vorgesehen ist, an das Verriegelungselement (32) anzugrenzen, eine zur Grundplatte (11) hin orientierte Aufweitung (49) aufweist, um den Vorsprung (51) des Verriegelungselementes (32) aufzunehmen.

8. Vorrichtung gemäß Anspruch 7, dadurch gekennzeichnet, daß der Vorsprung (51) auf derjenigen (52) seiner Seiten, die ins Innere derAussparung (53) gerichtet ist, wenn sich das Verriegelungselement (32) in seiner Verriegelungsposition befindet, eine Form aufweist, deren Profil dasjenige Profile verlängert, welches die Aussparung (43) außerhalb ihrer Aufweitung (49) aufweist.

9. Vorrichtung gemäß einem der Ansprüche 1 bis 8, dadurch gekennzeichnet, daß das Verriegelungselement (32) eine Öffnung (63) aufweist, die in der verriegelungsposition durch den Knopf (23) besetzt wird, derart, daß die durchsetzende Aussparung (43) des Knopfes wenigstens teilweise aus der der Grundplatte (11) gegenüberliegenden Seite hervorragt, wobei der Umriß der Öffnung und der angrenzende Umriß des Knopfes wenigstens teilweise übereinstimmen, derart, daß das Verriegelungselement in seiner Verriegelungsposition die Drehung des Knopfes verhindert, wobei ein mit der Aussparung (43) in Eingriff befindliche Bügelschloss (47) auf beiden Seiten der Aussparung (43) in die Bahn des Verriegelungselements (32) hinausragt.

10. Vorrichtung gemäß einem der Ansprüche 1 bis 8, in der das Verriegelungselement (32) eine Öffnung (63) aufweist, die von einem Ansatz (27) des Knopfes (23) besetzt ist, wenn sich das Element (32) in seiner Verriegelungsposition befindet, dadurch gekennzeichnet, daß das Verriegelungselement (32) einen tragenden Teil (80) und in einem Abstand von der Schwenkachse (33) einen einklappbaren Teil (59) umfaßt, der wenigstens teilweise die Öffnung (63) definiert und für eine Schwenkung um ungefähr 180° in Bezug auf den tragenden Teil (80) um eine zur Schwenkachse des Verriegelungselementes (32) im wesentlichen parallel Achse zwischen einer den tragenden Teil (80) vorlängernden ausgeklappten Position und einer zum tragenden Teil (80) der Seite der Grundplatte (11) hin eingeklappten Position geeignet ist, wenn sich das Element (32) in seiner freien Position befindet.

11. Vorrichtung gemäß Anspruch 10, dadurch gekennzeichnet, daß die Grundplatte (11) auf ihrer Außenseite ein Aussparung (70) aufweist, die so ausgebildet ist, daß sie den einklappbaren Teil (59) in dessen eingeklappter Position aufnimmt, wenn sich das Verriegelungselement (32) in seiner freien Position befindet.

12. Vorrichtung gemäß einem der Ansprüche 10 oder 11, dadurch gekennzeichnet, daß der tragende Teil (80) eine Aussparung (71) aufweist, die so ausgebildet ist, daß sie den einklappbaren Teil (59) in der eingeklappten Position wenigstens teilweise aufnimmt.

13. Vorrichtung gemäß einem der Ansprüche 10 bis 12, dadurch gekennzeichnet, daß die Umfangskante der Öffnung (63) teilweise vom tragenden Teil (80) und teilweise vom einklappbaren Teil (59) gestützt wird.

14. Vorrichtung gemäß einem der Ansprüche 10 bis 13, dadurch gekennzeichnet, daß das Verriegelungselement (32) längs seiner der Schwenkachse (33) gegenüberliegenden Kante auf beiden Seiten seines einklappbaren Teils (59) Mittel (36, 37) aufweist, um das Verriegelungselement (32) in seiner freien Position an der Kante der Grundplatte (11) einzurasten.

15. Elektrische Anlage mit einem Gehäuse (1), dessen Innenraum, der durch eine Tür (2) zugänglich ist, insbesondere von einem Schalter (3) zur Drehsteuerung (4), der zwischen einer Einschalt-und einer Ausschaltstellung beweglich ist, besetzt wird, wobei die Tür (2) eine Vorrichtung gemäss einem der Ansprüche 1 bis 14 aufweist, deren Knopf (23) auf durchsetzendeweise angebracht ist und an seinem in das Gehäuse (1) weisenden Teil Mittel (22) aufweist, die ihn bei eine Drehung mit der Drehsteuerung (4) des Schalters (3) koppeln, wenn die Tür (2) geschlossen ist, wobei diese Mittel bei geöffneter Tür die Entkopplung zwischen dem Knopf (22) der Vorrichtung und der Drehsteuerung (4) des Schalters (3) wenigstens dann erlauben, wenn diese sich in einer ihrer Positionen befindet.

16. Elektrische Anlage gemäß Anspruch 15, dadurch gekennzeichnet, daß der Schalter von einer Bauart ist, die die Verstellung der Drehsteuerung (4) in eine dritte sogenannte Wiedereinschaltposition erforderlich macht, um das erneute Schließen der im Schalter (3) enthaltenen Leistungskontakte zu ermöglichen, nachdem die Kontakte infolge einer elektrischen Störung geöffnet worden sind, dadurch gekennzeichnet, daß sie Mittel (6, 53) umfaßt, die der Betätigung der Drehsteuerung (4) in die Wiedereinschaltposition mittels des Knopfes (23) der absperrbaren Vorrichtung (9) entgegenwirken.

17. Anlage gemäß Anspruch 16, dadurch gekennzeichnet, daß die Grundplatte (11) der absperrbaren Vorrichtung (9) in ihrer Eigenschaft als Mittel, das der Betätigungs der Drehsteuerung (4) entgegenwirkt, einen Anschlag (53) trägt, der mit einem entsprechenden Anschlag (6) der Dreh- . steuerung (4) des Schalters (3) zusammenwirkt.

18. Anlage gemäß Anspruch 17, dadurch gekennzeichnet, daß der entsprechende Anschlag der Drehsteuerung durch eine radial nach außen vorspringende Nase (6) gebildet wird, die in Einschaltstellung und bei geschlossener Tür (2) hinter einer Stoßkante (56) der Grundplatte (11) so in Eingriff ist, daß sie die Öffnung der Türe (2) verhindert.

19. Anlage gemäß einem der Ansprüche 15 bis 18, dadurch gekennzeichnet, daß die Drehsteuerung (4) eine Gestalt (57) aufweist, die die direkte manuelle Betätigung dieser Steuerung (4) von der "Ausschalt-" in die "Einschalt-"Position erschwert.

20. Anlage gemäß einem der Ansprüche 15 bis 19, dadurch gekennzeichnet, daß die Mittel zur Drehkopplung des Knopfes (23) mit der Drehsteuerung (4) die Kopplung nur in einer einzigen Winkelposition in Bezug auf den Knopf (23) und die Drehsteuerung (4) erlauben.

## Claims

1. A padlockable device for operating a switch and comprising a plate (11) having around it a frame element (12), a button (23) being movable in the plate (11) between at least two positions and being formed with a through hole (43) adapted to receive a hoop (46) of a padlock (47) in a non-releasable manner when the padlock (47) is in the locked state, the device also comprising a locking element (32) articulated to the frame element (12) between a release position remote from the button and a locking position in which in one of the positions of the button (23) the locking element (32) inhibits rotation of the button (23) towards its other position, the through hole (43) being so contrived in the button (23) that the hoop (46) of a padloack engaged in the through hole (43) so projects into the path (48) of the locking element (32) as to prevent the return thereof to its release position, characterised in that the locking element (32) is integral with the frame element (12), the articulation between the locking element (32) and the frame element (12) taking the form of at least one reduced part (34) of the plastics material of which they are made, and the locking element (32) when in the release position and the frame element (12) amplify one another to form a frame around the button (23).

2. A device according to claim 1, characterised by detent means (37, 38) operative between the locking element (32) and the plate (1) to retain the locking element (32) releasably in the release position.

3. A device according to claim 1 or 2, characterised in that the frame element (12) extends all around the button (23) and conceals means (13) for fixing the plate (11), and the locking element (32) when in the release position is contiguous with a setback region of the frame element (12).

4. A device according to claim 3, characterised in that in the release position the locking element (32) is disposed outside the frame element (12) and is releasably latched to an edge (38) of the plate (11).

5. A device according to any of claims 1 to 4, characterised in that the plate has near the button a transparent zone and the locking element (32) has the general shape of a U articulated at its two ends (34) relatively to the plate (11) so that in its locking position the central zone of the U, such zone being contiguous with the button (23), leaves uncovered at least some of the transparent zone embraced by the U.

6. A device according to any of Claims 1 to 5, characterised in that the locking element has a boss (51) which engages in the through hole (43) in the button (23) during the pivoting movement of the locking element (32) towards its locking position.

7. A device according to claim 6, characterised in that on a side adapted to be contiguous with the locking element (32) the through hole (43) in the button (23) has a widening (4) towards the plate (11) to receive the boss (51) of the locking element (32).

8. A device according to claim 7, characterised in that the boss (51) has, on its surface (52) which faces inwardly of the through hole (43) when the locking element (32) is in its locking position, a shape whose cross-section extends the cross-section of the through hole (43) outside its widening (49).

9. A device according to any of claims 1 to 8, characterised in that the locking element (32) is formed with an aperture (63) which in the locking position is so occupied by the button (23) that the through hole (43) in the button emerges at least to some extent from the locking element side which is remote from the plate (11), the contour of the aperture and the adjacent contour of the button at least partly coinciding so that in the locking position the locking element inhibits rotation of the button, the arrangement being such that a padlock (47) engaged in the through hole (43) projects on either side thereof into the path of the locking element (32).

10. A device according to any of claims 1 to 8 in which the locking element (32) is formed with an aperture (63) occupied by a tailpiece (37) of the button (23) when the element (32) is in its locking position, characterised in that the locking element (32) comprises a carrying part (80) and at a distance from the articulation axis (33) a retractable part (59) which defines the aperture (63) at least to some extent and which is adapted to pivot through approximately 180° relatively to the carrying part (80) on an axis (67) substantially parallel to the articulation axis (33) of the locking element (32) between an extended position in prolongation of the carrying part (80) and a position in which it is folded back against the carrying part (80) on the side thereof which faces the plate (11) when the locking element (32) is in its release position.

11. A device according to claim 10, characterised in that the plate (11) is formed on its outside face with a recess (70) adapted to receive the retractable part (59) in its folded-back position when the locking element (32) is in its release position.

12. A device according to claim 10 or 11, characterised in that the carrying part (80) is formed with a recess (71) adapted to receive at least some of the retractable part (59) in the folded-back position.

13. A device according to any of Claims 10 to 12, characterised in that the peripheral edge of the aperture (63) is carried to some extent by the carrying part (80) and to some extent by the retractable part (59).

14. A device according to any of claims 10 to 13, characterised in that the locking element (32) has along its edge remote from the articulation axis (33) means (36, 37) for latching the locking element to the edge of the plate (11) in the release position.

15. An electrical system comprising a box (11) to whose interior access can be gained by a door (2), the interior being occupied inter alia by a switch (3) having a rotary control (4) movable between an "on" position and an "off" position, and the door (2) is provided with a device according to any of claims 1 to 14 in which the button (23) is a through-mounting device and has towards the inside of the box (1) means (22) for connecting it in rotation to the rotary control (4) of the switch (3) when the door (2) is closed, the latter means enabling the button (23) to be disengaged from the rotary control (4) of the switch (3) in response to the door opening, at least when the rotary control (4) is in one of its positions.

16. An electrical system according to claim 15, characterised in that the switch (3) is of a kind in which the rotary control (4) has to be moved to a third or resetting position for reclosure of the power contacts in the switch (3) after the latter contacts have opened subsequently to an electrical incident, characterised in that it comprises means (6, 53) opposing movement of the rotary control (4) towards the resetting position by the button (23) of the padlockable device (9).

17. A system according to claim 16, characterised in that as means opposing movement of the control (4) the plate (11) of the padlockable device has an abutment (53) which co-operates with a corresponding abutment (6) of the rotary control (4) of the switch (3).

18. A system according to claim 17, characterised in that the corresponding abutment of the rotary control takes the form of a tab or the like (6) which projects radially outwards and which, in the operative position and with the door (2) closed, engages behind an edge (56) of the plate (11) so as to prevent the door (2) from opening.

19. A system according to any of claims 15 to 18, characterised in that the rotary control (4) has a shape (57) making it difficult for direct manual action on the control (4) to move the same from the "off" position to the "on" position.

20. A system according to any of claims 15 to 19, characterised in that the means for coupling the button (23) in rotation with the rotary control (4) permit such coupling in only one angular position of the button (23) relatively to the rotary control (4).
